# EUROPÄISCHE PATENTSCHRIFT

(11) **EP 2 014 839 B1**
(45) Veröffentlichungstag und Bekanntmachung des Hinweises auf die Patenterteilung: **12.01.2011**
(21) Anmeldenummer: 08103836.6
(22) Anmeldetag: 06.05.2008
(51) Int. Cl.: E03D 1/012, E03D 5/02

(54) **Verfahren zur Herstellung einer metallischen Sichtblende zur Aufnahme von Drückertasten für sanitäre Unterputz-Spülkästen und nach dem Verfahren hergestellte Sichtblende**
Method for producing a metallic plate frame for push buttons for sanitary built-in cisterns and plate frame produced according to this method
Procédé de fabrication d'une plaque métallique pour bouton poussoirs des chasses d'eau sanitaires et plaque fabriquée selon ce procédé

(30) Priorität: 10.07.2007 DE 102007032396
(43) Veröffentlichungstag der Anmeldung: 14.01.2009
(73) Patentinhaber: VIEGA GmbH & Co. KG, 57439 Attendorn (DE)
(72) Erfinder: Droste, Stefan, 57439, Attendorn (DE); Wessel, Heinz-Werner, 58840, Plettenberg (DE)
(74) Vertreter: Cohausz & Florack

(56) Entgegenhaltungen:
- EP-A- 0 779 397
- EP-A- 1 353 013
- DE-U1-202006 013 859

## Beschreibung

Die Erfindung betrifft ein Verfahren zur Herstellung von metallischen Sichtblenden zur Aufnahme eines Drückerelements einer Betätigungseinrichtung für sanitäre Unterputz-Spülkästen, sowie eine solche metallische Sichtblende mit einem integralen, rückseitig vorstehenden Randkragen.

Neben den klassischen Betätigungseinrichtungen, den so genannten Betätigungsplatten aus Kunststoff werden heutzutage aufgrund gestiegener Anforderungen an Komfort, Haptik und Hygiene in öffentlichen wie in privaten Bereichen mehr und mehr Betätigungsplatten bzw. Sichtblenden für Unterputzspülkästen aus Metall verwendet.

Die Hersteller solcher metallischen WC- und Urinal-Betätigungsplatten bzw. Sichtblenden sehen sich veranlasst, viele verschiedenartige Designfamilien anzubieten, um den individuellen Geschmack der Endkunden abdecken zu können. Ein dem heutigen Designgeschmack entsprechendes, häufig gefragtes Design solcher metallischen Betätigungsplatten (Sichtblenden) weist eine flache, möglichst kantige Formgestalt auf.

Zudem ist es heutzutage üblich, den Fachhändlern Muster oder Attrappen von WC- und Urinal-Betätigungsplatten zur Anbringung an befliesten Musterflächen in deren Ausstellungen zur Verfügung zu stellen, so dass sich die Endkunden vor dem Kauf ein Bild von der späteren Badausstattung machen können. Hierzu ist es zweckmäßig, wenn die Rückseite der sogenannten "Dummy-Betätigungsplatte" flach ausgebildet ist, so dass diese einfach und problemlos auf eine durchgehende Wand aufgeschraubt oder aufgeklebt werden kann.

Zu den bekannten Verfahren zur serienmäßigen Herstellung von metallischen Betätigungsplatten bzw. Sichtblenden für sanitäre Unterputz-Spülkästen gehören das Zinkdruckgussspritzen mit anschließender Veredelung durch Galvanisieren, das Tiefziehen und Stanzen von Messingblechen mit anschließender Veredelung durch Galvanisieren sowie das Tiefziehen und Stanzen von Edelstahlblechen.

Das Zinkdruckgussspritzen ist allerdings relativ zeitaufwendig und erfordert relativ teure Werkzeuge. Ebene Oberflächen und flache Bauteile lassen sich mit diesem bekannten Verfahren kaum oder nur schwierig herstellen. Für die Herstellung unterschiedlich großer bzw. unterschiedlich geformter Betätigungsplatten bzw. Sichtblenden ist in der Regel eine entsprechende Anzahl unterschiedlich ausgebildeter Formwerkzeuge erforderlich. Beim Zinkdruckgussspritzen von Sichtblenden von Betätigungsplatten sind die erzielbaren Mindestwanddicken und Mindestradien an den Plattenkanten relativ groß, so dass insoweit die Gestaltungsmöglichkeiten beschränkt sind. Ferner ist die Oberflächengestaltung zinkdruckgussgespritzter Betätigungsplatten bzw. Sichtblenden durch galvanische Verfahren relativ teuer.

Auch das Tiefziehen von Messingblechen bzw. Edelstahlblechen erfordert relativ teure Werkzeuge, wobei für die Herstellung verschieden großer bzw. verschieden geformter Betätigungsplatten bzw. Sichtblenden wiederum eine entsprechende Anzahl verschiedener Tiefziehwerkzeuge benötigt wird. Die durch Tiefziehen der Betätigungsplatten bzw. Sichtblenden an deren Kanten erzielbaren Mindestradien sind vergleichsweise groß, so dass die diesbezüglichen Designmöglichkeiten ebenfalls begrenzt sind.

In der EP 1 353 013 A ist ein Sanitärbeschlag zur Betätigung einer unter Putz angeordneten Wasserspülung beschrieben. Der Sanitärbeschlag weist ein griffartiges Betätigungselement auf, das mit einem translatorisch beweglichen Übertragungselement versehen ist, welches unmittelbar oder mittels weiterer zwischengeschalteter Übertragungselemente auf ein Ventil einwirkt, welches seinerseits die Wasserzufuhr freigibt oder sperrt. Der Beschlag umfasst eine Grundplatte, die einen zweiteiligen Adapter trägt. Der Adapter weist ein Anschlussteil auf, auf welches das griffartige Betätigungselement montiert werden kann. Das Anschlussteil ist mittels einer Überwurfmutter an einer flachen Blende festgelegt. Ferner umfasst der Sanitärbeschlag eine zusätzliche gewölbte vordere Blende, welche die flache Blende verdeckt. In der EP 1 353 013 A ist erwähnt, dass Abdeckplatten oder Blenden von sanitären Drucktasten-Beschlägen durch Spritzformen (Kunststoff-Beschläge) oder Prägeformen (Metall-Beschläge) hergestellt werden. Die durch Prägeformen der Abdeckplatten oder Blenden an deren Kanten erzielbaren Mindestradien sind wie beim Zinkdruckgussspritzen vergleichsweise groß, so dass die diesbezüglichen Designmöglichkeiten begrenzt sind.

Der vorliegenden Erfindung liegt die Aufgabe zugrunde, ein Verfahren zur Herstellung von metallischen Sichtblenden zur Aufnahme eines Drückerelements einer Betätigungseinrichtung für sanitäre Unterputz-Spülkästen anzugeben, mit dem sich solche Sichtblenden relativ flach und im Wesentlichen eben in vielfältigen Gestaltungen, insbesondere in besonders kantiger Gestaltung kostengünstig herstellen lassen.

Diese Aufgabe wird durch das Verfahren mit den Merkmalen des Anspruchs 1 gelöst. Bevorzugte und vorteilhafte Ausgestaltungen des erfindungsgemäßen Verfahrens sind in den Unteransprüchen 2 bis 8 angegeben.

Das erfindungsgemäße Verfahren ist im wesentlichen dadurch gekennzeichnet, dass aus Metallband oder Metallplatten, vorzugsweise aus Aluminiumband oder Aluminiumplatten plattenförmige, einen integralen, rückseitig vorstehenden Randkragen aufweisende Platten bzw. Sichtblenden als Zwischenprodukt für die Betätigungseinrichtung mittels mindestens einer Fräsmaschine ausgefräst werden, wobei die durch Fräsen hergestellten Platten anschließend oberflächenbehandelt werden.

Durch das erfindungsgemäße Verfahren lassen sich metallische Sichtblenden für Betätigungseinrichtungen von WC- und Urinal-Unterputzspülkästen in vielfältigen Gestaltungen, insbesondere in flacher und kantiger Gestaltung und mit ebenen Oberflächen kostengünstig herstellen. Das erfindungsgemäße Verfahren weist keine Beschränkungen hinsichtlich der Formgestaltung auf. Im Gegensatz zu den bekannten herkömmlichen Verfahren, z.B. dem Tiefziehen von Edelstahlblechen, müssen gerundete Kanten mit Mindestradien nicht in Kauf genommen werden. Vielmehr können die Kanten der Sichtblenden mit dem erfindungsgemäßen Verfahren grundsätzlich beliebig scharf ausgebildet werden.

Insbesondere lassen sich mit dem erfindungsgemäßen Verfahren auch kostengünstig Sichtblenden von sogenannten "Dummy-Betätigungsplatten" für Sanitärausstellungen herstellen.

Als Ausgangsmaterial für die metallischen WC- und Urinal-Sichtblenden werden vorzugsweise Aluminiumband und/oder Aluminiumplatten verwendet. Aluminium lässt sich leicht spanabhebend bearbeiten, ist relativ preiswert und nur wenig korrosionsanfällig. Nach dem Ausfräsen - und gegebenenfalls anschließendem Schleifen und/oder Polieren - können die Werkstücke durch Verchromen oder Eloxieren mit einer harten, kratzfesten Oberfläche versehen werden. Das Eloxieren ermöglicht zudem ein Färben der Aluminiumoberfläche, so dass eine Vielzahl unterschiedlicher Gestaltungen auch in farblicher Hinsicht realisiert werden können.

Eine vorteilhafte Ausgestaltung des erfindungsgemäßen Verfahrens ist dadurch gekennzeichnet, dass beim Fräsen der als Zwischenprodukt dienenden Platten Erhebungen an deren Rückseite erzeugt werden, die innerhalb des integralen, rückseitig vorstehenden Randkragens angeordnet sind, und dass in die Erhebungen jeweils mindestens eine Gewindebohrung eingearbeitet wird. In die Gewindebohrungen können dann beispielsweise mit einem entsprechenden Außengewinde versehene Befestigungsbuchsen oder dergleichen eingeschraubt werden.

Durch diese Ausgestaltung kann relativ dünnes Metall- bzw. Aluminiumband als Ausgangsmaterial für die Sichtblenden verwendet werden. Ein Ausfräsen von Befestigungsbuchsen aus dem Ausgangsmaterial der Sichtblenden kann somit vermieden werden. Das Ausgangsmaterial muss also nicht eine Dicke entsprechend der Tiefe der mit Befestigungsbuchsen versehenen Sichtblende aufweisen, wobei die Befestigungsbuchsen dann ebenfalls aus dem Ausgangsmaterial mit ausgefräst werden. Die einstückige Ausbildung von Sichtblende und Befestigungsbuchsen würde einen entsprechend hohen Materialabtrag erfordern, was jedoch unnötige Material- bzw. Herstellungskosten bedeuten würde.

Patentanspruch 9 ist auf eine durch das erfindungsgemäße Verfahren hergestellte metallische Sichtblende zur Aufnahme eines Drückerelements einer Betätigungseinrichtung für einen sanitären Unterputz-Spülkasten gerichtet, die einen integralen, rückseitig vorstehenden Randkragen aufweist. Bevorzugte Ausgestaltungen dieser Sichtblende sind in den Unteransprüchen 10 bis 13 angegeben.

Nachfolgend wird die Erfindung anhand einer ein Ausführungsbeispiel einer erfindungsgemäßen Sichtblende darstellenden Zeichnung näher erläutert. Es zeigen:
Fig. 1 eine Betätigungseinrichtung für einen WC-Unterputzspülkasten mit einer Sichtblende und einem Bedienelement in Vorderansicht;
Fig. 2 die Betätigungseinrichtung der Fig. 1 mit einem Befestigungsrahmen in Seitenansicht;
Fig. 3 die Betätigungseinrichtung der Fig. 1 mit dem Befestigungsrahmen der Fig. 2 in Draufsicht;
Fig. 4 die Sichtblende der Betätigungseinrichtung der Fig. 1 mit Befestigungsbuchsen in Vorderansicht;
Fig. 5 die Sichtblende der Fig. 4 mit Befestigungsbuchsen in Seitenansicht;
Fig. 6 die Sichtblende der Fig. 4 mit Befestigungsbuchsen in Draufsicht;
Fig. 7 eine vergrößerte Schnittdarstellung entlang der Schnittlinie A-A der Fig. 4 mit abgelöster Befestigungsbuchse;
Fig. 8 eine Schnittdarstellung entlang der Schnittlinie A-A der Fig. 4 mit angeschraubter Befestigungsbuchse;
Fig. 9 eine perspektivische Rückansicht der Sichtblende mit einem zugeordneten Befestigungsrahmen;
Fig. 10 eine weitere Vorderansicht der Sichtblende der Betätigungseinrichtung der Fig. 1 mit gestrichelt angedeutetem Bedienelement, ohne Befestigungsbuchsen und ohne Befestigungsrahmen;
Fig. 11 die Betätigungseinrichtung der Fig. 10 ohne Befestigungsbuchsen und ohne Befestigungsrahmen in Seitenansicht;
Fig. 12 die Betätigungseinrichtung der Fig. 10 ohne Befestigungsbuchsen und ohne Befestigungsrahmen in Draufsicht;
Fig. 13 eine vergrößerte Schnittdarstellung entlang der Schnittlinie A-A der Fig. 10; und
Fig. 14 eine perspektivische Rückansicht der Sichtblende und des plattenförmigen Bedienelements, wobei in den waagerechten Schlitz der Sichtblende eine mit dem plattenförmigen Bedienelement durch Schrauben verbindbare Drückerleiste eingesetzt ist.

Die in der Zeichnung dargestellte Betätigungseinrichtung 1 umfasst eine einen Durchbruch 2 aufweisende Sichtblende 3 und ein ein Drückerelement 4 aufweisendes Bedienteil 5, wobei das Drückerelement 4 mit Spiel durch den Durchbruch 2 hindurchragt und gegenüber der Vorderseite der Sichtblende 3 vorsteht. Die Sichtblende 3 ist plattenförmig ausgebildet und weist einen integralen, rückseitig vorstehenden Randkragen 6 auf (vgl. Figuren 7, 8 und 14).

Die Sichtblende 3 ist aus Metallband, vorzugsweise Aluminiumband oder einer Aluminiumplatte (Aluminiumplatine) ausgefräst. In dem dargestellten Ausführungsbeispiel ist die Sichtblende 3 als rechteckige Platte ausgeführt, deren Ecken 7 leicht abgerundet sind. Die Randkanten (Seitenkanten 8 und Querkanten 9) sind dagegen nur minimal abgerundet. Die Rundung der Randkanten 8, 9 hat einen Radius von weniger als 2 mm, vorzugsweise weniger als 1,5 mm. Beispielsweise liegt der Radius der Rundung der Randkanten 8, 9 im Bereich von 1 mm bis 0,2 mm, insbesondere im Bereich von 0,5 mm bis 0,2 mm. Die Dicke der Sichtblende 3 entspricht vorzugsweise der Ausgangsdicke des Metallbandes bzw. der Aluminiumplatte (Aluminiumplatine).

Der Durchbruch 2 der Sichtblende 3 ist schlitzförmig ausgeführt. Er ist im wesentlichen auf mittlere Höhe der Sichtblende 3 waagerecht angeordnet. Die beiden Enden des Schlitzes 2, der ebenfalls durch Fräsen in die Sichtblende 3 eingearbeitet ist, sind halbkreisförmig ausgebildet.

In die Rückseite der Sichtblende 3 ist eine Ausnehmung 10 in Form eine flächigen Vertiefung zur Aufnahme des plattenförmigen Bedienteils 5 eingefräst (vgl. Fig. 9, 10, 13 und 14). Die Ausnehmung (Vertiefung) 10 ist im wesentlichen rechteckig ausgebildet und weist gerundete Innenecken 11 auf, deren Radius erheblich größer als der Radius der Außenecken 7 der Sichtblende 3 ist. Der Radius der Innenecken beträgt beispielsweise 10 mm.

Beim Fräsen der rückseitigen Ausnehmung 10 der Sichtblende 3 entsteht bzw. verbleibt der integrale, rückseitig vorstehende Randkragen 6. Zudem werden beim Fräsen der Ausnehmung 10 vier kreisförmige Bereiche des Werkstückes ausgespart, die schließlich entsprechende zylindrische Erhebungen 12 bilden. In die innerhalb des Randkragens 6 angeordneten Erhebungen 12 wird jeweils eine Gewindebohrung 13 eingearbeitet. In diese Gewindebohrungen 13 werden dann mit einem entsprechenden Außengewinde 14 versehene Befestigungsbuchsen 15 eingeschraubt (vgl. Figuren 5 bis 8).

Bei den Befestigungsbuchsen 15 handelt es sich beispielsweise um Drehteile aus Metall oder Kunststoff.

Nachdem die Sichtblende 3 durch spanabhebende Bearbeitung, nämlich durch Fräsen aus Aluminiumband oder einem anderen Aluminiumhalbzeug hergestellt ist, wird sie als Zwischenprodukt einer Oberflächenbehandlung zugeführt. Die Oberflächenbehandlung kann insbesondere ein Glätten der Sichtblende 3 durch entsprechendes Schleifen und/oder Polieren umfassen.

Darüber hinaus sieht das erfindungsgemäße Verfahren vor, dass die durch Fräsen hergestellten und gegebenenfalls geschliffenen bzw. polierten Platten (Sichtblenden) 3 verchromt oder eloxiert werden. Vor dem Verchromen oder Eloxieren (anodischen Oxidieren) werden die durch Fräsen hergestellten Platten 3 zunächst gesäubert, so dass das Werkstück fett- und staubfrei ist. Hierzu wird das Werkstück beispielsweise mit Natronlauge (NaOH-Lösung) gewaschen bzw. leicht angebeizt und anschließend mit destilliertem Wasser abgespült.

Das Eloxieren bzw. Verchromen der Platten 3 erfolgt in an sich bekannter Weise und wird daher hier nicht näher beschrieben.

Das Eloxieren der Platten (Sichtblenden) 3 kann insbesondere auch ein Färben der Platten umfassen. Anschließend werden die Platten versiegelt, so dass sie eine harte, strapazierfähige Oberfläche erhalten.

Das plattenförmige Bedienteil 5 weist an der oberen und unteren Längskante Einbuchtungen 16 auf, in die die Erhebungen 12 an der Rückseite der Sichtblende 3 mit Spiel eingreifen. Das leistenförmige Drückerelement 4 wird mit dem Bedienteil 5 lösbar verbunden (vgl. Fig. 14).

Das plattenförmige Bedienteil 5 ist einem Befestigungsrahmen 17 zugeordnet, an dem Kraftübertragungsmittel (nicht gezeigt), z.B. Bowdenzüge oder dergleichen, gelagert sind. Der Befestigungsrahmen 17 besteht aus einem Kunststoffspritzgießteil und wird in eine Revisionsöffnung des Unterputzspülkastens bzw. einer den Unterputzspülkasten aufnehmenden Vorwand montiert. Der Befestigungsrahmen 17 enthält einen über das Bedienteil 5 betätigbaren Wippenmechanismus (nicht gezeigt), der auf die Kraftübertragungsmittel einwirkt. Das leistenförmige Drückerelement 4 ist durch eine Nut 18 in einen kürzeren 19 und einen längeren Abschnitt 20 unterteilt. Der längere Abschnitt 20 ist einem Kraftübertragungsmittel zur Auslösung einer Vollspülung zugeordnet. Durch Drücken des kürzeren Abschnitts 19 kann dagegen ein Kraftübertragungsmittel zur Auslösung einer Teilspülung betätigt werden.

Den mit der Sichtblende 3 verbundenen Befestigungsbuchsen 15 sind in der Vorderseite des Befestigungsrahmens 17 ausgebildete Aufnahmen (nicht gezeigt) zugeordnet, in die die Befestigungsbuchsen 15 form- und reibschlüssig eingesteckt werden können. Im unteren Abschnitt des Randkragens 6 der Sichtblende 3 ist eine Ausnehmung 21 vorgesehen, in die zum Lösen der Sichtblende 3 von dem Befestigungsrahmen 17 ein entsprechendes Werkzeug eingeführt werden kann.

Die Ausführung der Erfindung ist nicht auf das vorstehend beschriebene Ausführungsbeispiel beschränkt. Vielmehr sind eine Vielzahl von Varianten möglich, die auch bei grundsätzlich abweichender Ausführung von dem in den Ansprüchen angegebenen Erfindungsgedanken Gebrauch machen. So kann die erfindungsgemäße Betätigungseinrichtung 1 nicht nur in Form eines länglichen Rechtecks sondern beispielsweise auch als quadratische oder kreisförmige Platte ausgeführt werden. Des Weiteren ermöglicht das erfindungsgemäße Verfahren die Randkante 8, 9 der Sichtblende 3 mit einer Fase zu versehen. Der Winkel der Fase liegt vorzugsweise im Bereich von 30° bis 65° und kann insbesondere 45° betragen.

### Bezugszeichenliste

- 1: Betätigungseinrichtung
- 2: Durchbruch
- 3: Sichtblende
- 4: Drückerelement
- 5: Bedienteil
- 6: Randkragen
- 7: Ecken
- 8: Randkanten (Seitenkanten)
- 9: Randkanten (Querkanten)
- 10: Ausnehmung (Vertiefung)
- 11: Innenecken
- 12: Erhebungen
- 13: Gewindebohrungen
- 14: Außengewinde
- 15: Befestigungsbuchsen
- 16: Einbuchtungen
- 17: Befestigungsrahmen
- 18: Nut
- 19: kürzerer Abschnitt des Drückerelements
- 20: längerer Abschnitt des Drückerelements
- 21: Ausnehmung

## Patentansprüche

1. Verfahren zur Herstellung von metallischen Sichtblenden (3) zur Aufnahme eines Drückerelements (4) einer Betätigungseinrichtung für sanitäre Unterputz-Spülkästen,
**dadurch gekennzeichnet, dass** aus Metallband oder Metallplatten mittels mindestens einer Fräsmaschine plattenförmige, einen integralen, rückseitig vorstehenden Randkragen (6) aufweisende Platten (3) als Zwischenprodukt für die Betätigungseinrichtung (1) gefräst werden, und dass die durch Fräsen hergestellten Platten anschließend oberflächenbehandelt werden.

2. Verfahren nach Anspruch 1,
**dadurch gekennzeichnet, dass** als Metallband Aluminiumband verwendet wird.

3. Verfahren nach Anspruch 1,
**dadurch gekennzeichnet, dass** als Metallplatten Aluminiumplatten verwendet werden.

4. Verfahren nach einem der Ansprüche 1 bis 3,
**dadurch gekennzeichnet, dass** die durch Fräsen hergestellten Platten (3) vor einer weiteren Oberflächenbehandlung durch Schleifen geglättet und/oder poliert werden.

5. Verfahren nach einem der Ansprüche 1 bis 4,
**dadurch gekennzeichnet, dass** die durch Fräsen hergestellten und gegebenenfalls geschliffenen Platten (3) verchromt oder eloxiert werden.

6. Verfahren nach einem der Ansprüche 1 bis 5,
**dadurch gekennzeichnet, dass** beim Fräsen Erhebungen (12) an der Rückseite der jeweiligen Platte (3) erzeugt werden, die innerhalb des integralen, rückseitig vorstehenden Randkragens (6) angeordnet sind, und dass in die Erhebungen (12) jeweils mindestens eine Gewindebohrung (13) eingearbeitet wird.

7. Verfahren nach Anspruch 6,
**dadurch gekennzeichnet, dass** in die Gewindebohrungen (13) mit einem entsprechenden Außengewinde (14) versehene Befestigungsbuchsen (15) eingeschraubt werden.

8. Verfahren nach einem der Ansprüche 1 bis 7,
**dadurch gekennzeichnet, dass** die Fräsbearbeitung des Metallbandes oder der Metallplatten in der Weise ausgeführt wird, dass die so erzeugten, ein Zwischenprodukt darstellenden Platten (3) jeweils mindestens einen schlitzförmigen Durchbruch (2) aufweisen, der sich von der Vorderseite der jeweiligen Platte (3) bis zu deren Rückseite erstreckt.

9. Metallische Sichtblende (3) zur Aufnahme eines Drückerelements (4) einer Betätigungseinrichtung für einen sanitären Unterputz-Spülkasten, mit einem integralen, rückseitig vorstehenden Randkragen (6),
**dadurch gekennzeichnet, dass** die Sichtblende (3) eine aus Aluminium gefräste Sichtblende ist, die durch ein Verfahren nach einem der Ansprüche 1 bis 8 hergestellt ist, und dass die Sichtblende (3) eine gerundete Randkante (8, 9) aufweist, wobei die Rundung der Randkante (8, 9) einen Radius von weniger als 2 mm, vorzugsweise weniger als 1,5 mm besitzt.

10. Sichtblende nach Anspruch 9,
**dadurch gekennzeichnet, dass** die Sichtblende (3) verchromt oder eloxiert ist.

11. Sichtblende nach Anspruch 9 oder 10,
**dadurch gekennzeichnet, dass** die Rückseite der Sichtblende (3) integrale Erhebungen (12) aufweist, in die mit Gewindebohrungen (13) versehen sind, in die ein entsprechendes Außengewinde (14) aufweisende Befestigungsbuchsen (15) eingeschraubt sind.

12. Sichtblende nach einem der Ansprüche 9 bis 11,
**dadurch gekennzeichnet, dass** die Sichtblende (3) mindestens einen schlitzförmigen Durchbruch (2) aufweist, der sich von der Vorderseite der Sichtblende (3) bis zu deren Rückseite erstreckt.

13. Sichtblende nach einem der Ansprüche 9 bis 12,
**dadurch gekennzeichnet, dass** die Sichtblende (3) eine gefaste Randkante (8, 9) mit einer Fase im Bereich von 30° bis 65° aufweist.

## Claims

1. A method for producing metal plate frames (3) for receiving a pushing element (4) of an actuating device for sanitary built-in flush boxes,
**characterized in that** panel-shaped plates (3) comprising an integrated edge collar (6) protruding on the rear side are milled by means of at least one milling machine from a metal strip or metal plates as an intermediate product for the actuating device (1), and **in that** the plates produced by milling are subsequently surface finished.

2. The method according to claim 1,
**characterized in that** an aluminum strip is used as said metal strip.

3. The method according to claim 1,
**characterized in that** aluminum plates are used as said metal plates.

4. The method according to one of claims 1 to 3,
**characterized in that** the plates (3) produced by milling are smoothed and/or polished by grinding prior to a further surface treatment.

5. The method according to one of claims 1 to 4,
**characterized in that** the plates (3) which have been produced by milling and ground, if necessary, are chrome-plated or anodized.

6. The method according to one of claims 1 to 5,
**characterized in that** protrusions (12) are produced on the rear side of a respective plate (3) during milling, which protrusions are arranged inside of the integrated edge collar (6) protruding on the rear side, and **in that** at least one tapped bore (13) is formed in each of the protrusions (12).

7. The method according to claim 6,
**characterized in that** mounting bushes (15) provided with corresponding external threads (14) are screwed into the tapped bores (13).

8. The method according to one of claims 1 to 7,
**characterized in that** milling of the metal strip or of the metal plates is performed in such a way that the plates (3) produced thereby which represent an intermediate product each comprise at least one slot-shaped aperture (2) extending from the front of the respective plate (3) to its rear side.

9. A metal plate frame (3) for receiving a pushing element (4) of an actuating device for a sanitary built-in flush box comprising an integrated edge collar (6) protruding on its rear side,
**characterized in that** the plate frame (3) is a plate frame milled from aluminum produced by a method according to one of claims 1 to 8, and **in that** the plate frame (3) comprises a radiussed peripheral edge (8, 9), wherein the curvature of the peripheral edge (8, 9) has a radius of less than 2 mm, preferably less than 1.5 mm.

10. The plate frame according to claim 9,
**characterized in that** the plate frame (3) is chrome-plated or anodized.

11. The plate frame according to claim 9 or 10,
**characterized in that** the rear side of the plate frame (3) comprises integrated protrusions (12) provided with tapped bores (13) into which mounting bushes (15) having a corresponding external thread (14) are screwed.

12. The plate frame according to one of claims 9 to 11,
**characterized in that** the plate frame (3) comprises at least one slot-shaped aperture (2) extending from the front of the plate frame (3) to its rear side.

13. The plate frame according to one of claims 9 to 12,
**characterized in that** the plate frame (3) comprises a chamfered peripheral edge (8, 9) having a chamfer in the range of 30° to 65°.

## Revendications

1. Procédé pour la fabrication des plaques métalliques (3), destinées à recevoir un élément à bouton-poussoir (4) d'un dispositif d'actionnement pour des réservoirs de chasses d'eau sanitaires, encastrées, **caractérisé en ce que** des plaques (3) en forme de panneaux, qui présentent une collerette marginale (6) d'une pièce en saillie à l'arrière, sont fraisées à partir d'un feuillard ou de plaques métalliques au moyen d'au moins une fraiseuse, en tant que produit intermédiaire, pour le système d'actionnement (1), et **en ce que** les plaques fabriquées par fraisage sont ensuite traitées en surface.

2. Procédé selon la revendication 1, **caractérisé en ce que** le feuillard utilisé est une bande d'aluminium.

3. Procédé selon la revendication 1, **caractérisé en ce que** les plaques utilisées sont des plaques d'aluminium.

4. Procédé selon l'une des revendications 1 à 3, **caractérisé en ce que** les plaques (3), fabriquées par fraisage, sont lissées et / ou polies par meulage avant un autre traitement de surface.

5. Procédé selon l'une des revendications 1 à 4, **caractérisé en ce que** les plaques (3), fabriquées par fraisage et meulées le cas échéant, sont chromées ou anodisées.

6. Procédé selon l'une des revendications 1 à 5, **caractérisé en ce que**, lors du fraisage, des saillies (12), disposées à l'intérieur de la collerette marginale (6), formée d'une pièce, en saillie vers l'arrière, sont réalisées sur la face arrière de chaque plaque (3), et qu'au moins un trou fileté (13) est pratiqué dans chacune de ces saillies (12).

7. Procédé selon la revendication 6, **caractérisé en ce que** des douilles de fixation (15), pourvues d'un filetage externe (14) correspondant, sont vissées dans les trous filetés (13).

8. Procédé selon l'une des revendications 1 à 7, **caractérisé en ce que** le traitement à la fraiseuse du feuillard métallique ou des plaques métalliques est exécuté de sorte que les plaques (3) ainsi fabriquées, représentant un produit intermédiaire, présentent chacune au moins un jour (2) en forme de fente, qui s'étend de la face avant de chaque plaque (3) jusqu'à la face arrière de celle-ci.

9. Plaque métallique (3), destinée à recevoir un élément à bouton-poussoir (4) d'un dispositif d'actionnement pour un réservoir de chasse d'eau sanitaire encastré, avec une collerette marginale (6) formée d'une pièce, qui fait saillie en arrière, **caractérisé en ce que** la plaque (3) est une plaque fraisé en aluminium, qui est fabriqué par un procédé selon l'une des revendications 1 à 8, et **en ce que** la plaque (3) présente un chant arrondi (8, 9), l'arrondi du chant (8, 9) ayant un rayon inférieur à 2 mm, de préférence inférieur à 1,5 mm.

10. Plaque selon la revendication 9, **caractérisé en ce que** la plaque (3) est chromé ou anodisé.

11. Plaque selon revendication 9 ou 10, **caractérisé en ce que** la face arrière de la plaque (3) présente des saillies (12), formées d'une pièce, pourvues de trous filetés (13), dans lesquels sont vissées des douilles de fixation (15) présentant un filetage extérieur (14) correspondant.

12. Plaque selon l'une des revendications 9 à 11, **caractérisé en ce que** la plaque (3) présente au moins un jour (2) en forme de fente, qui s'étend de la face avant de la plaque (3) jusqu'à la face arrière de celle-ci.

13. Plaque selon l'une des revendications 9 à 12, **caractérisé en ce que** la plaque présente un chant chanfreiné (8, 9) avec un chanfrein situé dans une plage de 30 ° à 65 °.
